# EUROPÄISCHE PATENTSCHRIFT

(11) **EP 0 074 590 B1**
(45) Veröffentlichungstag und Bekanntmachung des Hinweises auf die Patenterteilung: **27.05.1987**
(21) Anmeldenummer: 82108168.4
(22) Anmeldetag: 04.09.1982
(51) Int. Cl.: D06L 3/12

(54) **Präparationen optischer Aufheller**
Preparations of optical brighteners
Préparation d'azurants optiques

(30) Priorität: 16.09.1981 DE 3136809
(43) Veröffentlichungstag der Anmeldung: 23.03.1983
(73) Patentinhaber: BAYER AG, 51368 Leverkusen (DE)
(72) Erfinder: Koll, Jochen, Ing. grad., D-5068 Odenthal 3 (DE); Theidel, Hans, Dr., D-5090 Leverkusen 1 (DE); Mölls, Hans-Heinz, Dr., D-5090 Leverkusen 1 (DE)

## Beschreibung

Gegenstand der Erfindung sind Aufhellerpräparationen in fester oder flüssiger Form, die einen kationischen optischen Aufheller, ein anionisches Tensid und gegebenenfalls weitere Zusätze enthalten mit Ausnahme solcher Präparationen, die durch Schmelzformierung gewonnen werden.

Aus FR-A-2 243 994 (entspricht DE-A 2 442 423) sind nämlich bereits staubfreie, gut rieselfähige Präparationen von optischen Aufhellern bekannt, die man durch eben diese Schmelzformierung von an sich beliebigen Aufhellern in Gegenwart von Trägermaterialien und gegebenenfalls einem Tensid erhält. Obwohl dor neben anionischen und nichtionischen Aufhellern auch kationische Typen beschrieben werden und als Tenside auch anionische Verbindungen genannt werden, fehlt jeglicher konkrete Hinweis, gerade die erfindungsgemäße Kombination von Aufhellerwirkstoff und Tensidart zu wählen.

Im übrigen sind für das Gelingen der Schemelzformierung naturgemäß die Anwendung relativ hoher Temperaturen und der Einsatz großer Mengen Trägermaterial (bezogen auf die Wirkstoffmenge) erforderlich, so daß mit Zersetzungserscheinungen an Träger und Aufheller sowie mit starken Umweltbelastungen gerechnet werden muß.

Erfindungsgemäß einsetzbare kationische optische Aufheller sind in der Literatur in großer Zahl beschrieben. Bevorzugt sind solche der allgemeinen Formel worin
X = Triazolyl-Rest
Y = Cumarinyl- oder Benzofuranyl-Rest
Z = am N-Atom quaternierter heteroaromatischer Rest
An° = Anion

bedeutet

Innerhalb dieser Gruppe sind solche bevorzugt bei denen (R , R₂ = H, Alkyl, Aryl)
Z = Triazolylrest mit quartärem Stickstoffatom, beispielsweise sowie solche bei denen
X die obige Bedeutung hat,
Z Imidazolylrest mit quartärem N-Atom, z.B. Besonders bevorzugte Aufheller sind die in den folgenden Literaturstellen beschriebenen DE-A-2 821 116, DE-A-2 040 189 und DE-A-1 670 999.

Als anionische Tenside kommen u.a. solche in Betracht, wie sie in der DE-A-2 257 945 beschrieben sind. Beispielhaft seien genannt:
Sulfatierte Alkylenoxidaddukte, sulfatierte partiell veresterte mehrwertige Alkohole, Alkylsulfonat, Natriumdialkylsulfosuccinate, Alkylbenzolsulfonate, Kondensationsprodukte aus Naphthalinsulfonsäuren oder Ditolylethersulfonäuren mit Formaldehyd, Ligninsulfonate und Oxyligninsulfonate, oder Kondensationsprodukte aus Kresol, 2-Napthol-6-sulfonsäure, Formaldehyd und Schwefelsäure: Bevorzugt sind Tenside mit Dispergiermitteleigenschaften, wie die vorstehend genannten Ligninderivate und Formaldehydkondensationsprodukte.

Die anionischen Tenside können in Form de freien Säure oder in Form ihrer wasserlöslichen Salze eingesetzt werden.

Weitere übliche Zusätze sind beispielsweise: anorganische Salze, wie NaCI, Na₂S0₄; Salze organischer Säuren, z.B. CH₃COONa, oder gut wasserlösliche organische Verbindungen, wie z.B. s-Caprolactam, Zucker, u.a.

Die Konzentration des kationischen optischen Aufhellers in der vorzugsweise flüssigen wässrigen Präparation liegt im Bereich von 1-10%, die der anionischen Tenside von 3―40% und die der weiteren Zusätze ebenfalls von 3-40%.

Die Herstellung der erfindungsgemäßen Aufhellerpräparationen erfolgt dadurch, daß die kationischen optischen Aufheller zusammen mit den anionischen Tensiden und ggf. den weiteren Zusätzen in wäßrigem Medium homogenisiert und ggf. unter Erwärmung in Lösung gebracht werden.

Die Lösung kann ggf. filtriert werden, um noch ungelöste Bestandteile oder Verunreinigungen abzutrennen. Die Homogenisierung erfolgt nach bekannten Verfahren mit z.B. Schnellrühren, Rotor-Stator-Mühlen, Dissolvern oder ähnlichen Geräten.

Wird eine fest Präparation gewünscht, so können die flüssigen Präparationen mit bekannten Trocknungsverfahren getrocknet werden.

Die erfindungsgemäßen Aufhellerpräparate eignen sich hervorragend zur Herstellung von Färbeflotten zum Weißtönen von Polyacrylnitrilfasern nach dem Ausziehverfahren, vorzugsweise mit einer im selben Bad durchgeführten Bleiche des Fasermaterials, beispielsweise mit Natriumchlorit.

### Beispiel 1

3,6 g des optischen Aufhellers der Formel werden in einer Lösung von 40 g eines Kondensationsproduktes aus Ditolylether, Formaldehyd und Schwefelsäure in 66,5 g Wasser bei 70°C unter Rühren gelöst. Die Lösung bleibt auch nach dem Abkühlen auf Raumtemperatur erhalten.

Gegenüber der geringen Wasserlöslichkeit des Aufheller wirkstoffs von nur 0,07% kann mit der o.g. Zubereitung eine 50-fach höhere Konzentration erzielt werden.

### Beispiel 2

7 g des Aufhellers aus Beispiel 1 werden mit 88 g des anionischen Tensids aus Beispiel 1 und 1 g CH₃COONa in 250 g Wasser gelöst und anschließend zu einem Pulver mit 4 % Restfeuchte sprühgetrocknet.

Diese Präparation ergibt auf Polyacrylnitrilfasern im Konzentrationsbereich von 0,2-2% und in Flottenverhältnissen von 1:10 bis 1:40 angewendet, brillante grünstichige Aufhellungen.

### Beispeil 3

6 g des optischen Aufhellers der Formel werden zusammen mit 88g des anionischen Tensids aus Beispiel 1 und 1 g CH₃COONa in 250 g Wasser unter Rühren homogenisiert und zu einem Pulver mit 5% Restfeuchte sprühgetrocknet.

30 g dieses Pulvers werden in 70 g kockendem Wasser von pH 4 (essigsauer) gelöst. Diese Lösung bleibt auch nach dem Abkühlen auf Raumtemperatur erhalten.

Gegenüber der geringen Wasserlöslichkeit des Aufhellerwirkstoffs von nur 0,030% in Wasser kann mit dieser Präparation eine 60-fach höhere Konzentrtion erreicht werden.

Die o.g. Präparation ergibt Polyacrynitrilfasern im Konzentrationsbereich von 0,2-2% und in Flottenverhältnissen von 1:10 bis 1:40 angewendet, brillante blaustichige Färbungen.

Ähnliche Effekte erhält man, wenn man den in der vorstehend beschriebenen Präparation enthaltenen Aufheller durch den Aufheller gemäß Beispiel 1 ersetzt.

## Patentansprüche

1. Aufhellerpräparationen, dadurch gekennzeichnet, daß die aus einem kationischen optischen Aufheller, einem anionischen Tensid und gegebenenfalls weiteren üblichen Zusätzen, augenommen solche Präparationen, die durch Schmelzformierung gewonnen werden, bestehen.

2. Aufhellerpräparationen gemäß Anspruch 1, dadurch gekennzeichnet, daß sie als Tensid Lignin-, Oxylignin- sulfonate oder Kondensationsprodukte von Naphthalinsulfonsäuren oder Ditolylethersulfonsäuren mit Formaldehyd enthalten.

3. Aufhellerpräparation gemäß Anspruch 1, dadurch gekennzeichnet, daß die als Aufheller Verbindungen der Formel worin
X = Triazolyl-Rest
Y = Cumarinyl- oder Benzofuranyl-Rest
Z = am N-Atom quaternierter heteroaromatischer Rest
An° = Anion
bedeutet, enthalten.

## Claims

1. Brightener formulations, characterised in that they consist of a cationic optical brightener, an anionic surfactant and, optionally, other customary additives, with the exception of those formulations which are obtained by melt formulation.

2. Brightener formulations according to Claim 1, characterised in that they contain, as surfactants, lignosulphonates, oxylignosulphonates or condensation products of naphthalenesulphonic acids or ditolyl ether sulphonic acids with formaldehyde.

3. Brightener formulations according to Claim 1, characterised in that they contain, as brighteners, compounds of the formula wherein
X denotes a triazolyl radical,
Y denotes a cumarinyl or benzofuranyl radical,
Z denotes a heteroaromatic radical quaternised at the N atom and
An° denotes an anion.

## Revendications

1. Préparations d'azurants optiques, caractérisées en ce qu'elles consistent dans un azurant optique cationique, un tensio-actif anionique et éventuellement d'autres additifs habituels, à l'exception des préparations qui sont obtenues par moulage à l'état fondu.

2. Préparations d'azurants selon la revendication 1, caractérisées en ce qu'elles contiennent comme tensio-actif des ligno- ou oxyligno-sulfonates ou des produits de condensation d'acides naphthalènesulfoniques ou d'acides ditolyléthersulfoniques avec le formaldéhyde.

3. Préparations d'azurants selon la revendication 1, caractérisées en ce qu'elles contiennent comme azurants des composés de formule dans laquelle
X représente un reste triazolyle
Y représente un reste coumarinyle ou benzofurannyle
Z représente un reste hétéro-aromatique quaternisé à l'atome d'azote et An^{s} représente un anion.
